# EUROPÄISCHE PATENTSCHRIFT

(11) **EP 1 155 861 B1**
(45) Veröffentlichungstag und Bekanntmachung des Hinweises auf die Patenterteilung: **09.11.2005**
(21) Anmeldenummer: 01109440.6
(22) Anmeldetag: 24.04.2001
(51) Int. Cl.: B41F 35/06

(54) **Vorrichtung und Verfahren zum Reinigen eines hülsenförmigen Drucktuchs**
Device and method for cleaning a tubular printing blanket
Dispositif et procédé pour nettoyer un blanchet d'imprimerie en forme de manchon

(30) Priorität: 16.05.2000 US 571907
(43) Veröffentlichungstag der Anmeldung: 21.11.2001
(73) Patentinhaber: Goss International Americas, Inc., Dover, NH 03820 (US)
(72) Erfinder: Dufour, Charles Henry, Durham, NH 03824 (US); Emery, David Crowell, York, ME 03909 (US); Palmatier, Roland Thomas, Durham, NH 03824 (US)
(74) Vertreter: Domenego, Bertrand

(56) Entgegenhaltungen:
- US-A- 5 067 193
- US-A- 5 813 336

## Beschreibung

Die Erfindung betrifft eine Vorrichtung und ein Verfahren zum Reinigen eines hülsenförmigen Drucktuchs gemäß dem Oberbegriff der Ansprüche 1 und 11.

Rollenoffsetdruckmaschinen haben Druckwerke, welche mehrere zwischen Seitenwänden rotierende Zylinder enthalten. Zu den Zylindern gehören ein Druckformzylinder, welcher eine Druckform mit einem darauf befindlichen Bild trägt, und ein Gummituchzylinder, welcher ein hülsenförmiges Drucktuch mitführt. Das Bild wird von der Druckform auf das Drucktuch und vom Drucktuch auf die Bahn übertragen.

Vertikal- und Horizontalrollenoffsetdruckmaschinen mit spaltlosen hülsenförmigen Drucktüchern können eigene Gummituchwascheinrichtungen einschließen. Diese Wascheinrichtungen können in den Aufbau der Maschine integriert sein. Endnutzer von Rollenoffsetmaschinen kaufen jedoch häufig keine in die Maschine integrierte Gummituchwascheinrichtung. Daher muss ein manuelles Waschen der Drucktücher erfolgen. Dies hat Stillstandszeiten für die Maschine zur Folge und muss daher schnell ausgeführt werden, was wenig Zeit zur Überprüfung lässt. Die Hülsen haben keine Zeit zum "Ausruhen" und Regenerieren, weshalb ein Einsatz von Chemikalien an der Maschine notwendig ist.

Zusätzlich bieten einige Maschinen nur eingeschränkten Zugang zum Waschen der Gummituchhülsen und einige Waschchemikalien sind nicht zur Verwendung an der Maschine empfohlen. In diesen Fällen müssen die hülsenförmigen Drucktücher zum Reinigen entnommen werden. Die US 5,813,336 offenbart ein Druckwerk, aus dem Druckformen und hülsenförmige Drucktücher durch eine Öffnung in einer Seitenwand entnommen werden können. Das hülsenförmige Drucktuch, das aus der Maschine entnommen wird, wird dann in einer Reinigungsstation durch Aufsetzen des hülsenförmigen Drucktuchs auf Lagerspannvorrichtungen befestigt. Ein typischer Reinigungsprozess beinhaltet ein Drehen des hülsenförmigen Drucktuchs, das Auftragen von Reinigungslösung auf die Außenfläche des Drucktuchs und das Berühren und Reinigen der Außenfläche mit einer rotierenden Bürste. Die hülsenförmigen Drucktücher umfassen ein dünnes Innenrohr aus Metall, welches zum Schwingen und Durchbiegen neigt, wenn es in der Reinigungsstation gedreht und von der rotierenden Bürste berührt wird. Dieser Nachteil erhöht sich bei größeren Durchmessern des hülsenförmigen Drucktuchs und führt zu unbefriedigenden Reinigungsergebnissen. Zusätzlich kann die Wechselwirkung zwischen der rotierenden Bürste und dem biegsamen Rohr auch zu nichtelastischen Verformungen des Rohrs führen.

Es ist demgemäß eine Aufgabe der Erfindung, eine Vorrichtung und ein Verfahren zum Reinigen eines hülsenförmigen Drucktuchs bereitzustellen, welche die vorgenannten Nachteile der bisher bekannten Vorrichtungen dieses allgemeinen Typs beseitigen und zu präzisen Reinigungsergebnissen führen, insbesondere, wenn hülsenförmige Drucktücher mit großen Durchmessern zu reinigen sind. Weiterhin sollen erfindungsgemäß Beschädigungen oder Deformationen des zu reinigenden Drucktuchs vermieden werden.

Diese Aufgabe wird erfindungsgemäß durch eine Vorrichtung gemäß Anspruch 1 und durch ein Verfahren gemäß Anspruch 11 gelöst. Weitere Merkmale der Erfindung sind in den Unteransprüchen enthalten.

Eine erfindungsgemäße Vorrichtung zum Reinigen eines hülsenförmigen Drucktuchs mit einer ersten Endkappe, welche an einem ersten Endabschnitt des hülsenförmigen Drucktuchs angebracht ist, einer zweiten Endkappe, welche an einem zweiten Endabschnitt des hülsenförmigen Drucktuchs angebracht ist, und einem Reinigungselement, welches in Wechselwirkung mit der Außenfläche des hülsenförmigen Drucktuchs zum Reinigen des hülsenförmigen Drucktuchs steht, zeichnet sich aus durch eine durch die erste Endkappe hindurchführende Druckluftzuführung und eine an die Druckluftzuführung angeschlossene Druckluftversorgung, welche das Innere des hülsenförmigen Drucktuchs mit Druckluft zum Versteifen des hülsenförmigen Drucktuchs während eines Reinigungsvorgangs versorgt.

Die Reinigungsvorrichtung der vorliegenden Erfindung hat den Vorteil, dass das hülsenförmige Drucktuch während des Reinigungsvorgangs durch die Druckluft versteift wird, so dass das Reinigungselement sich in Wechselwirkung mit einer Widerstand bietenden, sich nicht hin- und herbewegenden und kaum durchbiegbaren Oberfläche des hülsenförmigen Drucktuchs befindet.

Gemäß einem anderen Merkmal der Erfindung kann das Reinigungselement als eine rotierende Bürste ausgebildet sein, die von einem Antriebsmotor angetrieben oder von Hand mit einer Kurbel rotiert werden kann.

Gemäß einem weiteren Merkmal der Erfindung können die erste Endkappe und die zweite Endkappe drehbar z. B. in einem Gehäuse der Reinigungsvorrichtung befestigt sein und von einem Antriebsmotor angetrieben werden. Es ist auch möglich, die Endkappen von Hand zu drehen, indem z.B. eine Kurbel verwendet wird.

Gemäß einem weiteren Merkmal der Erfindung können die rotierende Bürste und die rotierende Endkappe in vorteilhafter Weise über einen Zahnradantrieb an einen einzelnen Antriebsmotor angeschlossen werden.

Gemäß einem weiteren Ausführungsbeispiel der Erfindung kann die Vorrichtung in vorteilhafter Weise wenigstens einen Reinigungslösungsapplikator bzw. eine Vorrichtung zum Aufbringen von Reinigungslösung auf das hülsenförmige Drucktuch umfassen. Der Reinigungslösungsapplikator kann Sprühdüsen bzw. eine Sprühvorrichtung zum Auftragen der Reinigungslösung auf das hülsenförmige Drucktuch einschließen. Die Reinigungslösung kann durch eine Reinigungslösungsversorgung bereitgestellt werden.

Gemäß einer weiteren beispielhaften Ausführungsform der Erfindung kann die Vorrichtung einen Abwassersammelbehälter umfassen, welcher unter dem hülsenförmigen Drucktuch und der rotierenden Bürste zum Auffangen der Reinigungslösung angeordnet ist. Der Abwassersammler kann Teil des Gehäuses der Vorrichtung sein.

Gemäß einem weiteren Merkmal der Erfindung kann eine Filter- und Behandlungsvorrichtung zum Aufnehmen der Reinigungslösung und selektiven Leiten oder Rückführen der Reinigungslösung zum Reinigungslösungsapplikator vorgesehen werden. Bei diesem Ausführungsbeispiel kann die Rückführung über eine Reinigungslösungsversorgungsleitung erreicht werden, welche auch eine Pumpe umfassen kann.

Selektiv bedeutet hierbei, dass die Reinigungslösung wiederverwendet, d. h. zum Reinigungslösungsapplikator zurückgeführt oder entsorgt werden kann. Dies kann z. B. durch einen Umschalter oder einen Dreiwegehahn geschehen.

Gemäß einem weiteren Ausführungsbeispiel der Erfindung kann die Vorrichtung ferner ein Vorspannelement zum Vorspannen der ersten Endkappe und der zweiten Endkappe gegen den zugeordneten ersten Endabschnitt und den zweiten Endabschnitt des hülsenförmigen Drucktuchs umfassen. Das Vorspannelement kann ein Druckluftzylinder oder ein Betätigungselement bekannter Art sein, z.B. ein Hebelmechanismus mit einem auf die Endkappen wirkenden elastischen Element. Es kann auch eine Feder oder ein federelastisches Element vorgesehen sein.

Gemäß einem weiteren Ausführungsbeispiel kann das Vorspannelement ein Verbindungselement umfassen, welches sich von der ersten Endkappe zur zweiten Endkappe erstreckt. Das Verbindungselement kann einen Gewindeabschnitt aufweisen, welcher in Wechselwirkung mit einem an einer der ersten oder zweiten Endkappe angeordneten Mutternelement zum Festklemmen der ersten und zweiten Endkappe an den zugehörigen Endabschnitten des hülsenförmigen Drucktuchs steht. Das Mutternelement kann auch als integraler Bestandteil einer der Endkappen ausgebildet sein.

Ferner kann die Vorrichtung ein Verschlusselement umfassen, welches sich auf der ersten Endkappe und vorzugsweise auch auf der zweiten Endkappe befindet und das Innere des hülsenförmigen Drucktuchs gegenüber der Umgebungsluft abdichtet. Das Verschlusselement kann z. B. als Dichtring ausgebildet sein.

Ein erfindungsgemäßes Verfahren zum Reinigen eines hülsenförmigen Drucktuchs, wobei Endkappen an den jeweiligen Endabschnitten des hülsenförmigen Drucktuchs angebracht werden und wobei die Außenfläche des hülsenförmigen Drucktuchs gereinigt wird, sieht vor, dass Druckluft in das Innere des hülsenförmigen Drucktuchs zugeführt wird, und das hülsenförmige Drucktuch dadurch versteift wird.

Die Merkmale der vorliegenden Erfindung werden in der folgenden Beschreibung bevorzugter Ausführungsformen in Zusammenhang mit den beigefügten, nachfolgend aufgeführten Zeichnungen näher erläutert.

Es zeigen:
- Fig. 1: eine schematische Ansicht einer erfindungsgemäßen Vorrichtung zum Reinigen eines hülsenförmigen Drucktuchs;
- Fig. 2: eine Querschnittsansicht eines hülsenförmigen Drucktuchs mit daran angebrachten Endkappen, wobei die Endkappen durch eine Gewindestange und ein Mutternelement verbunden sind, welches an der Innenseite einer der Endkappen angebracht ist;
- Fig. 3: eine Querschnittansicht eines hülsenförmigen Drucktuchs mit daran angebrachten Endkappen, wobei die Endkappen durch eine Gewindestange verbunden sind, welche in einem Mutternelement aufgenommen wird, das als integraler Bestandteil einer der Endkappen ausgebildet ist;
- Fig. 4: eine Querschnittsansicht eines hülsenförmigen Drucktuchs mit daran angebrachten Endkappen, wobei die Endkappen durch eine Gewindestange und ein Mutternelement verbunden sind, welches an der Außenseite einer der Endkappen angebracht ist.

Fig. 1 zeigt eine schematische Ansicht einer Vorrichtung 1 zum Reinigen eines hülsenförmigen Drucktuchs 2. Die Vorrichtung 1 umfasst eine erste Endkappe 3 und eine zweite Endkappe 4, die am hülsenförmigen Drucktuch 2 angebracht sind, bzw. das hülsenförmige Drucktuch 2 wird von den beiden Endkappen 3, 4 klemmend festgehalten. Verschlusselemente 5 und 6 befinden sich zwischen der ersten Endkappe 3 und einem ersten Endabschnitt 7 des hülsenförmigen Drucktuchs 2 und zwischen der zweiten Endkappe 4 und einem zweiten Endabschnitt 8 des hülsenförmigen Drucktuchs 2 zum Abdichten des Inneren des hülsenförmigen Drucktuchs 2 gegenüber Umgebungsluft.

Die Endkappe 3 ist mit einer Welle 9 verbunden, welche drehbar durch ein Lager 10 in einer Seitenwand 11 der Vorrichtung 1 gehalten wird und welche mit einem Antriebsmotor 12 zum Drehen des eingesetzten hülsenförmigen Drucktuchs 2 während des Waschvorgangs verbunden ist.

Die Welle 9 und die Endkappe 3 sind mit einer Druckluftzuführung 13 versehen, die durch wenigstens einen Abschnitt der Welle 9 und durch die erste Endkappe 3 verlaufen kann. Die Druckluftzuleitung 13 ist über eine Druckluftversorgungsleitung 15 und einen Dreiwegehahn 16 mit einer Druckluftversorgung 14 verbunden. Je nach Stellung des Dreiwegehahns 16 wird das Innere 17 des hülsenförmigen Drucktuchs 2 bei einer ersten Stellung des Hahn 16 mit Druckluft versorgt oder die Druckluft kann bei einer zweiten Stellung des Hahns 16 aus dem Innern 17 des hülsenförmigen Drucktuchs 2 entweichen. Bei der ersten Stellung des Hahns 16 wird das hülsenförmige Drucktuch 2 durch die Druckluft versteift.

Wie ferner aus Fig. 1 ersichtlich ist, kann die Endkappe 4 mit einer Welle 18 verbunden sein, welche drehbar durch ein Lager 19 in einer weiteren Seitenwand 20 der Vorrichtung 1 gehalten wird und welche als eine Kolbenstange als Teil eines Druckluftzylinders 21 verwendet werden kann. Wenn der Druckluftzylinder 21 mit Druckluft aus der Druckluftversorgung 14 über eine Druckluftversorgungsleitung 22 versorgt wird, werden die Welle 18 und folglich die Endkappe 4 gegen das hülsenförmige Drucktuch vorgespannt, wodurch das hülsenförmige Drucktuch 2 geklemmt wird. Wenn der Dreiwegehahn 26 geöffnet wird, entweicht die Druckluft aus dem Druckluftzylinder 21 und die Endkappe 4 kann zurückbewegt werden, um das hülsenförmige Drucktuch 2 für dessen Entnahme aus der Vorrichtung 1 freizugeben.

Eine Bürste 27 ist durch Lager 28 und 29 drehbar zwischen den beiden Seitenwänden 11 und 20 der Vorrichtung 1 gehalten. Ein Antriebsmotor 30 ist mit der Welle 31 der Bürste 27 zum Drehen der Bürste verbunden, welche die Außenfläche des hülsenförmigen Drucktuchs 2 berührt und reinigt. Die Bürste kann jedoch auch durch Reibung mit der Oberfläche des hülsenförmigen Drucktuchs mitbewegt werden oder ebenfalls von dem Motor 12 angetrieben werden.

Dem rotierenden hülsenförmigen Drucktuch 2 ist ein Reinigungslösungsapplikator 32 zugeordnet, der Reinigungslösung auf die Außenfläche des hülsenförmigen Drucktuchs 2 aufträgt. Die Reinigungslösung kann von einer Reinigungslösungsversorgung oder einen Vorratsbehälter 33 über eine Reinigungslösungsversorgungsleitung 34 zugeführt werden.

Die Vorrichtung 1 umfasst ferner einen Abwassersammelbehälter 35, welcher einen Ablauf 36 aufweist, der die aufgefangene Reinigungslösung einer Filter- und/oder Behandlungsvorrichtung 37 zuführt. Die Reinigungslösung wird gefiltert und/oder behandelt, z. B. chemisch oder mechanisch von der Farbe getrennt, und der Reinigungslösungsversorgung 33 über eine Versorgungsleitung 38 zugeführt. Die Versorgungsleitungen 34 und 38 können zusätzlich eine Pumpe einschließen, oder die Pumpe kann in die Filter- und/oder Behandlungsvorrichtung 37 oder die Reinigungslösungsversorgung 33 eingebaut sein. Dadurch kann die Reinigungslösung rückgeführt und in der Vorrichtung 1 wiederverwendet werden.

Fig. 2 ist eine Querschnittsansicht, welche das hülsenförmige Drucktuch 2 mit zwei angebrachten Endkappen 3 und 4 zeigt, die durch Verschlusselemente 5 und 6, z. B. Dichtringe oder auch Dichtplatten, verschlossen sind. Ein Verbindungselement 39 ist an der ersten Endkappe 3 angebracht, z. B. mit dieser verschweißt, und erstreckt sich von der ersten Endkappe 3 durch das Innere 17 des hülsenförmigen Drucktuchs 2 zur zweiten Endkappe 4. Das Verbindungselement 39 umfasst einen Gewindeabschnitt 40. Die zweite Endkappe 4 umfasst ein an der zweiten Endkappe 4 an der Innenseite des hülsenförmigen Drucktuchs 2 angebrachtes Mutternelement 41, welches zum Festklemmen der beiden Endkappen 3 und 4 an den zugehörigen Endabschnitten 7 und 8 des hülsenförmigen Drucktuchs 2 in Wechselwirkung mit dem Gewindeabschnitt 40 des Verbindungselements 39 steht. Dies kann durch Drehen der zweiten Endkappe 4 erreicht werden, um den Gewindeabschnitt 40 in das Mutternelement 41 zu drehen.

Fig. 3 zeigt die zweite Endkappe 4 mit einem eingebauten Mutternelement 41, das in Wechselwirkung mit dem Gewindeabschnitt 40 des Verbindungselements 39 steht.

Fig. 4 zeigt die zweite Endkappe 4, welche ein an der Außenseite des hülsenförmigen Drucktuchs 2 an der zweiten Endkappe 4 angebrachtes Mutternelement 41 einschließt, welches in Wechselwirkung mit dem Gewindeabschnitt 40 des Verbindungselements 39 steht. Das Mutternelement kann auch ein loses Element 41 sein, welches nicht an der zweiten Endkappe 4 fixiert ist, so dass nur das Mutternelement 41 auf den Gewindeabschnitt 40 des Verbindungselements 39 geschraubt wird. Das Mutternelement 41 kann eine Griffstange zum Festziehen der Endkappen 3 und 4 gegen das hülsenförmige Drucktuch 2 umfassen.

### Liste der Bezugszeichen

- 1: Vorrichtung
- 2: Drucktuch
- 3, 4: Endkappe
- 5, 6: Verschlusselement/Dichtring
- 7,8: Endabschnitt
- 9: Welle
- 10: Lager
- 11: Seitenwand
- 12: Antriebsmotor
- 13: Druckluftzuführung
- 14: Druckluftversorgung
- 15: Druckluftversorgungsleitung
- 16: Dreiwegehahn
- 17: Innenraum
- 18: Welle
- 19: Lager
- 20: Seitenwand
- 21: Druckluftzylinder
- 22: Druckluftversorgungsleitung
- 26: Dreiwegehahn
- 27: Bürste
- 28, 29: Lager
- 30: Antriebsmotor
- 31: Welle
- 32: Reinigungslösungsapplikator
- 33: Reinigungslösungsversorgung/Vorratsbehälter
- 34: Versorgungsleitung
- 35: Abwassersammelbehälter
- 36: Ablauf
- 37: Filter- und Behandlungsvorrichtung
- 38: Versorgungsleitung
- 39: Verbindungselement
- 40: Gewindeabschnitt
- 41: Mutternelement

## Patentansprüche

1. Vorrichtung zum Reinigen eines hülsenförmigen Drucktuchs mit einer ersten Endkappe (3), welche an einem ersten Endabschnitt (7) des hülsenförmigen Drucktuchs (2) angebracht werden kann, einer zweiten Endkappe (4), welche an einem zweiten Endabschnitt (8) des hülsenförmigen Drucktuchs (2) angebracht werden kann, und einem Reinigungselement (27), welches zum Reinigen des hülsenförmigen Drucktuchs (2) in Wechselwirkung mit der Außenfläche des hülsenförmigen Drucktuchs (2) steht,
**gekennzeichnet durch**
eine **durch** die erste Endkappe (3) hindurchführende Druckluftzuführung (13), und eine an die Druckluftzuführung (13) angeschlossene Druckluftversorgung (14), welche das Innere des hülsenförmigen Drucktuchs (2) mit Druckluft zum Versteifen des hülsenförmigen Drucktuchs (2) während eines Reinigungsvorgangs versorgt.

2. Vorrichtung nach Anspruch 1,
**dadurch gekennzeichnet,**
**dass** das Reinigungselement (27) als eine rotierende Bürste ausgebildet ist.

3. Vorrichtung nach Anspruch 2,
**dadurch gekennzeichnet,**
**dass** die rotierende Bürste (27) durch einen Antriebsmotor (30) antreibbar ist.

4. Vorrichtung nach einem der vorhergehenden Ansprüche,
**dadurch gekennzeichnet,**
**dass** die erste Endkappe (3) und die zweite Endkappe (4) drehbar befestigt sind und die erste Endkappe (3) oder die zweite Endkappe (4) von einem Antriebsmotor (30) antreibbar ist.

5. Vorrichtung nach einem der vorhergehenden Ansprüche,
**dadurch gekennzeichnet,**
**dass** ferner wenigstens eine Vorrichtung (32), insbesondere eine Sprühvorrichtung (32) zum Aufbringen von Reinigungslösung auf das hülsenförmige Drucktuch (2) vorgesehen ist.

6. Vorrichtung nach Anspruch 5,
**dadurch gekennzeichnet,**
**dass** ferner ein unter dem hülsenförmigen Drucktuch (2) und der rotierenden Bürste (27) angeordneter Abwassersammelbehälter (35) zum Aufnehmen der Reinigungslösung vorgesehen ist.

7. Vorrichtung nach Anspruch 6,
**dadurch gekennzeichnet,**
**dass** ferner eine Filter- und Behandlungsvorrichtung (37) zum Aufnehmen der Reinigungslösung und zum selektiven Rückführen der Reinigungslösung zur Vorrichtung (32) zum Aufbringen von Reinigungslösung vorgesehen ist.

8. Vorrichtung nach einem der vorhergehenden Ansprüche,
**dadurch gekennzeichnet,**
**dass** ferner ein Vorspannelement zum Vorspannen der ersten Endkappe (3) und der zweiten Endkappe (4) gegen den zugehörigen ersten Endabschnitt (7) und den zugehörigen zweiten Endabschnitt (8) des hülsenförmigen Drucktuchs (2) vorgesehen ist.

9. Vorrichtung nach Anspruch 8,
**dadurch gekennzeichnet,**
**dass** das Vorspannelement ein sich von der ersten Endkappe (3) zur zweiten Endkappe (4) erstreckendes Verbindungselement (39) umfasst, welches einen Gewindeabschnitt (40) aufweist, der mit einem an einer der ersten oder der zweiten Endkappe (3, 4) gebildeten Mutternelement (41) zum Festklemmen der ersten und der zweiten Endkappe (3, 4) an den zugehörigen Endabschnitten (7, 8) des hülsenförmigen Drucktuchs (2) in Wechselwirkung steht.

10. Vorrichtung nach Anspruch 1,
**dadurch gekennzeichnet,**
**dass** ferner ein jeweiliges an der ersten Endkappe (3) und der zweiten Endkappe (4) befindliches Verschlusselement (5, 6) zum Abdichten des Inneren des hülsenförmigen Drucktuchs (2) gegenüber Umgebungsluft vorgesehen ist.

11. Verfahren zum Reinigen eines hülsenförmigen Drucktuchs, wobei Endkappen (3, 4) an den jeweiligen Endabschnitten (7, 8) des hülsenförmigen Drucktuchs (2) angebracht werden und wobei die Außenfläche des hülsenförmigen Drucktuchs (2) gereinigt wird,
**gekennzeichnet durch**
die folgenden Schritte:
Zuführen von Druckluft in das Innere des hülsenförmigen Drucktuchs (2), und Versteifen des hülsenförmigen Drucktuchs (2) **durch** die zugeführte Druckluft.

## Claims

1. Apparatus for cleaning a tubular printing blanker, comprising a first end cap (3) which may be mounted on a first end portion (7) of the tubular printing blanket (2), a second end cap (4) which may be mounted on a second end portion (8) of the tubular printing blanket (2), and a cleaning element (27) which interacts with the outside surface of the tubular printing blanket (2) for cleaning the tubular printing blanket (2), **characterised by**
a compressed air inlet (13) passing through the first end cap (3), and a compressed air supply (14) coupled to the compressed air inlet (13), which is able to supply compressed air to the inside of the tubular printing blanket (2) for stiffening the tubular printing blanket (2) during a cleaning operation.

2. Apparatus according to claim 1, **characterised in that** the cleaning element (27) is in the form of a rotating brush.

3. Apparatus according to claim 2, **characterised in that** the rotating brush (27) is driveable by a drive motor (30).

4. Apparatus according to one of the preceding claims, **characterised in that** the first end cap (3) and the second end cap (4) are rotatably attached and the first end cap (3) or the second end cap (4) is driveable by a drive motor (30).

5. Apparatus according to one of the preceding claims, **characterised in that** furthermore at least one apparatus (32), particularly a spray apparatus (32) is provided for applying cleaning solution to the tubular printing blanket (2).

6. Apparatus according to claim 5, **characterised in that** furthermore a waste collector (35) is disposed below the tubular printing blanket (2) and the rotating brush (27) for receiving the cleaning solution.

7. Apparatus according to claim 6, **characterised in that** furthermore a filter and treatment device (37) is provided for receiving the cleaning solution and selectively recycling the cleaning solution back into the device (32) for applying cleaning solution.

8. Apparatus according to one of the preceding claims, **characterised in that** furthermore a biasing element is provided for biasing the first end cap (3) and the second end cap (4) against the associated first end portion (7) and associated second end portion (8) of the tubular printing blanket (2).

9. Apparatus according to claim 8, **characterised in that** the biasing element includes a connecting element (39) extending from the first end cap (3) to the second end cap (4), said connecting element including a threaded portion (40) which interacts with a nut element (41) formed at one of the first or second end caps (3, 4), for clamping the first and the second end cap (3, 4) to the associated end portions (7, 8) of the tubular printing blanket (2).

10. Apparatus according to claim 1, **characterised in that** furthermore a respective sealing element (5, 6) is provided, located at the first end cap (3) and the second end cap (4), for sealing the inside of the tubular printing blanket (2) against ambient air.

11. Method for cleaning a tubular printing blanket, wherein end caps (3, 4) are mounted on the respective end portions (7, 8) of the tubular printing blanket (2) and the outside surface of the tubular printing blanket (2) is cleaned,
**characterised by** the following steps:
supplying compressed air to the inside of the tubular printing blanket (2) and stiffening the tubular printing blanket (2) by means of the compressed air supplied.

## Revendications

1. Dispositif pour nettoyer un blanchet d'imprimerie en forme de manchon avec un premier capot d'extrémité (3) qui peut être ajouté à une première section d'extrémité (7) du blanchet d'imprimerie en forme de manchon (2), un deuxième capot d'extrémité (4) qui peut être ajouté à une deuxième section d'extrémité (8) du blanchet d'imprimerie en forme de manchon, et un élément de nettoyage (27) qui exerce une action de changement avec la surface extérieure du blanchet d'imprimerie en forme de manchon (2) pour nettoyer le blanchet d'imprimerie en forme de manchon (2),
**caractérisé en ce que**
une admission d'air comprimé (13) passant à travers le premier capot d'extrémité (3) et une alimentation d'air comprimé (14) raccordée à l'admission d'air comprimé (13) laquelle peut alimenter l'intérieur du blanchet d'imprimerie en forme de manchon (2) avec de l'air comprimé pour renforcer le blanchet d'imprimerie en forme de manchon (2) pendant un processus de nettoyage.

2. Dispositif selon la revendication 1,
**caractérisé en ce que**
l'élément de nettoyage (27) est configuré comme une brosse rotative.

3. Dispositif selon la revendication 2,
**caractérisé en ce que**
la brosse rotative (27) peut être actionnée par un moteur d'entraînement (30).

4. Dispositif selon l'une des revendications précédentes,
**caractérisé en ce que**,
le premier capot d'extrémité (3) et le deuxième capot d'extrémité (4) sont fixés de manière à pouvoir pivoter et le premier capot d'extrémité (3) ou le deuxième capot d'extrémité (4) peut être actionné par un moteur d'entraînement (30)

5. Dispositif selon l'une des revendications précédentes,
**caractérisé en ce que**
en outre au moins un dispositif, en particulier un dispositif de pulvérisation (32) est prévu pour ajouter une solution de nettoyage sur le blanchet d'imprimerie en forme de manchon (2).

6. Dispositif selon la revendication 5,
**caractérisé en ce que**,
en outre un récipient collecteur des eaux usées (35) disposé sous le blanchet d'imprimerie en forme de manchon (2) et la brosse rotative (27) est prévu pour recevoir la solution de nettoyage

7. Dispositif selon la revendication 6,
**caractérisé en ce que**
en outre un dispositif de filtrage et de manipulation (37) est prévu pour recevoir la solution de nettoyage et pour renvoyer de manière sélective la solution de nettoyage vers le dispositif (32) pour ajouter la solution de nettoyage.

8. Dispositif selon l'une des revendications précédentes,
**caractérisé en ce que**
en outre un élément de précontrainte est prévu pour précontraindre le premier capot d'extrémité (3) et le deuxième capot d'extrémité par rapport à la première section d'extrémité associée et à la deuxième section d'extrémité associée (8) du blanchet d'imprimerie en forme de manchon (2).

9. Dispositif selon la revendication 8,
**caractérisé en ce que**,
l'élément de précontrainte comprend un élément de liaison (39) s'étendant du premier capot d'extrémité (3) au deuxième capot d'extrémité (4), lequel comporte une section filetée (40) qui exerce une action de changement avec un élément d'écrou (41) formé sur le premier ou le deuxième capot d'extrémité (3, 4) pour fixer le premier et le deuxième capot d'extrémité (3, 4) sur les sections d'extrémité associées (7, 8) du blanchet d'imprimerie en forme de manchon (2).

10. Dispositif selon la revendication 1,
**caractérisé en ce que**,
en outre un élément de fermeture (5, 6) se trouvant chaque fois sur le premier capot d'extrémité (3) et sur le deuxième capot d'extrémité (4) est prévu pour rendre l'intérieur du blanchet d'imprimerie en forme de manchon (2) étanche à l'air environnant.

11. Procédé pour nettoyer un blanchet d'imprimerie en forme de manchon, dans lequel des capots d'extrémité (3, 4) sont ajoutés à chaque section d'extrémité (7, 8) du blanchet d'imprimerie en forme de manchon (2) et dans lequel la surface extérieure du blanchet d'imprimerie en forme de manchon (2) est nettoyée,
**caractérisé par**
les étapes suivantes :
admission d'air comprimé à l'intérieur du blanchet d'imprimerie en forme de manchon (2) et renforcement du blanchet d'imprimerie en forme de manchon (2) par l'air comprimé admis.
